# EUROPÄISCHE PATENTANMELDUNG

(11) **EP 1 950 710 A1**
(43) Veröffentlichungstag der Anmeldung: **30.07.2008**
(21) Anmeldenummer: 06025647.6
(22) Anmeldetag: 24.01.2007
(51) Int. Cl.: G07C 1/30

(54) **Universelle Mobilparkuhr (UMPU)**

(71) Anmelder: Hosseini Anganeh, Beyouck, 71067 Sindelfingen (DE)
(72) Erfinder: Hosseini Anganeh, Beyouck, 71067 Sindelfingen (DE)

(57) **Zusammenfassung**

Das universelle Parksystem (1) (UPS) ermöglicht eine zentrale Überwachung von Parkeinsätze. Dies lässt sich mit den neuen Einheiten: UMPU (2), Datenzentrale (3) (DZ) und Satellit (4) (S) verwirklichen.
Nach der Anmeldung der UMPU (2) (Registrieren der Identifikation (5)) bei der DZ (3) steht jeder UMPU (2) eine Codierung (7) und eine Chipkarte (6) zur Verfügung und damit wird die UMPU (2) von der DZ (3) zur Anwendung frei gegeben.
Der Einsatz der UMPU (2) wird bei Parkbeginn vom Benutzer durch Übertragung der Codierung (7) auf der UMPU (2) mittels externen/internen Kommunikationsmitteln (8) gestartet. Die Verbindung zwischen der DZ (3) und der UMPU (2) wird mittels eines Satelliten (4) gewährleistet.
Beim Einsatz der UMPU (2) werden die Startdaten (11) zum Satellit (4) (S) und von dort zur DZ (3) weitergeleitet.
Die empfangenen Startdaten (11) werden mit Vergleichdaten (12) in der DZ (3) überprüft. Nach Überprüfung der Startdaten wird der Einsatz der UMPU (2) bestätigt und es wird die Anfangszeit (13) und die maximale Parkzeit (14) in der DZ (3) registriert. Im Display (15) der UMPU (2) können diese Daten angezeigt werden.
Die UMPU kann sowohl den Fahrer vor dem Parken über freie Parkplätze als auch den Fahrer vor der Parkablaufzeit (Endzeit 16) informieren und bietet dem Fahrer eine Reservierung vom Parkplatz an.

## Beschreibung

Die neue Erfindung betrifft ein universelles Parksystem (UPS), insbesondere eine universelle Mobilparkuhr (UMPU) in Kraftfahrzeugen, bei der eine UMPU für Parkeinsätze von der Datenzentrale (DZ) mittels des Satelliten (S) unterstützt werden kann, wobei die Erfassung des Parkbeginns und des Parkendes in der Datenzentrale (DZ) mittels des Satelliten (S) registriert wird. Nach den Parkeinsätzen werden Parkgebühren mit Einsatzdaten in der DZ registriert und die Gebühren werden automatisch abgebucht. Dieses neue universelle Parksystem (UPS) umfasst eine Datenzentrale (DZ), ein Satellit (S) und eine universelle Mobilparkuhr (UMPU).

Die Datenzentrale ist verantwortlich für An- und Abmeldung der UMPU, alle Abrechnungen, Codenummer, Chipkarten, Codierkarten, Kontrollen und Information. Nach der Anmeldung wird zum Einsatz jeder UMPU von der Datenzentrale eine Codenummer und eine Chipkarte ausgestellt. Diese werden beim Einsatz der UMPU verwendet.

In der DZ werden die Koordinaten der Parkstelle und die Codierung als Vergleichsdaten archiviert und zu diesen vorhanden Vergleichsdaten wird Orts- und Straßenname (Zone) zugeordnet. Die registrierte Parkkoordinate und Codierung haben in der DZ eine Schlüsselrolle für die Parkeinsätze.

Der Satellit vermittelt die Daten (Startdaten und Vergleichdaten) als Signale zwischen der Datenzentrale DZ und der UMPU.

Mit dem Einsatz vom Satellit (S) wird zwischen der DZ und der UMPU eine Dauerverbindung ermöglicht, durch welche die Einsätze der UMPU gewährleistet wird. Die UMPU wird in das Kraftfahrzeug eingebaut und besteht im wesentlichen aus folgenden Teilen:

Externen und Internen Kommunikationsmitteln, welche für Ein-. u. Ausschalten und zur Übertragung der Codierung verwendet werden.

Einer Chipkarte, welche in der DZ nach der Anmeldung der UMPU ausgestellt und danach in der UMPU eingesetzt werden.

Die Chipkarte beinhaltet Codenummer und andere Daten, die zur Steuerung der UMPU erforderlich sind Die Codenummer wird von der DZ dem Halter mitgeteilt. Einer Antenne, welcher für den Signalempfang und die Signalsendung zuständig ist. Einem Display, mittels welchem die nötige Info. für die Parkeinsätze angezeigt werden können.

Einem Akku, in dem der Energiebedarf der UMPU gespeichert wird. Der Energiebedarf kann durch die am Fahrzeug vorhandene Startbatterie oder einer in der UMPU integrierten Batterie abgedeckt werden. Neben dem Fahrzeugseitigen Generator ist auch eine Energieerzeugung durch Solarzellen denkbar.

Kontrollleuchten, welche die Verbindungen und Unterbrechungen der UMPU mit der DZ anzeigen. Mit der ständigen grünen Leuchte wird die Verbindung der UMPU zur DZ (Anbieter) vor dem Start und mit der blinkenden grünen Leuchte wird die Verbindung der UMPU zur DZ während des Parkeinsatzes angezeigt.

Besteht keine Verbindung zwischen der UMPU und der DZ, wird automatisch sowohl blaue Leuchte (Sonderfall) als auch die rote Leuchte (Parkuhrpane) aktiviert. Ist die

UMPU defekt, wird nur die rote Leuchte (Parkuhrpanne) aktiv.

Die zentral kontrollierte UMPU, die durch einen Satellit unterstütz wird, bringt den Parkplatzbetreiber und dem Benutzer folgende Vorteile:
1. Durch die Integration von Parkscheibe, Parkausweis, Parkinfo, u. Parkautomaten an der UMPU werden Kosten, Platz und Zeit gespart.
2. Länder, Parkplatzbetreiber sparen durch die Abschaffung der alten Parkautomaten und Parkuhren folgende Kosten: Montage, Demontage, Imstandhaltung der Geräte, Werkzeugkosten, Materialkosten, Personalkosten, Stromkosten, Kabelanschluss, Beschaffung von neuen Geräten (beschädigte Geräte, Materialermüdung), Kosten für Dienstfahrzeuge.
3. Durch Entfernen der alten Parkautomaten und Parkuhren entstehen freie Räume und die Städte werden schöner aussehen.
4. Durch das universelle Parksystem (UPS) werden neue Arbeitsplätze mit höherer Qualität entstehen.
5. Mit der Einführung der UMPU können ohne weiteres flexible Parkplätze eingerichtet werden
6. Mit der UMPU kann ein vollautomatischer Parkablauf dargestellt werden. (ohne aktivität des Parkenden)
7. In einer Version kann die UMPU in verschiedenem Fahrzeug verwendet werden. In einer anderen Version wird die UMPU mit einem bestimmten Fahrzeug vercodet (Diebstahlschutz).
8. Die UMPU erkennt bei den Einsätzen: Parkeinsatzstelle (z. B. Parkverbot) Parkart (z. B. Parkscheibe, Parkausweis, Parken), Parkkosten (vom Ort zum Ort) und freie Parkplätze.
9. Auf alle Parkplätzen wird von der DZ bei überschrittenen maximalen Parkeinsätzen ein Ermahnungszettel (Entlastung der Parkwächter und Parkplatzrechtzeitig verlassen) ausgestellt.
10. Die UMPU wird durch ihre Codierung vor Fremdeinwirkung geschlitzt (erhöhte Sicherheit) und bietet ein sichres Parken in nicht überschau baren Parkplätzen mit neuen Sperrautomaten.
11. Verbindungen und Unterbrechungen der UMPU werden generell mittels Kontrollleuchten angezeigt. Die Kontrolle der Parkuhren wird dadurch erleichtert.
12. Falls im Sonderfall keine Verbindung zwischen der UMPU und der DZ hergestellt werden kann, wird die UMPU entweder mit Pre Paidkarte oder mit einer Parkaufladekarte eingesetzt.
13. Der Benutzer wird über Parkdauer, Parkzeit, Parkstellen in der Stadt informiert und spart damit Zeit.
14. Der Benutzer muss nicht nach den Parkautomaten suchen (Stress vermeiden, Zeit sparen, schlechtes Wetter)
15. Beim Parken benötigt der Benutzer kein Geldvorrat und es wird alles automatisch (Abbuchung, Rechnung) geregelt und spart damit Zeit.

### Stand der Technik:

Es ist Parkplätze mit begrenzten und beliebigen Parkdauer (gebührenfrei u. gebühren) bekannt. Bei diesen Parkplätzen wird zum Parken folgende Parksysteme eingesetzt:
- Parkuhren (mit Münzen)
- Parkautomaten (Parkschein)
- Parkschild (Parkscheibe, Parkausweis, freie Parkplätze)
- Sperrautomaten (Parkticket)

Einbau, Abbau, Imstandhaltung, Entsorgung, Kauf, Nebenkosten (Strom, Papier, Druckpatrone), Platz, Transportmittel für die Einsätze und Personal machen den Einsatz der Parkautomaten/Parkuhren nicht kostengünstig. Parkende muss bei defekten Parkautomaten/Parkuhren an der existierenden Regel halten.

Alte Sperranlagen in nicht überschaubaren Parkplätzen bieten keine Sicherheit für parkende Kraftfahrzeuge.

Insgesamt sind die bestehende Parkautomaten und Parkuhren sowohl für die Kommunen (Anbieter) als auch für die parkende (Kunde) zeitaufwendige Geräte.

Diese Parkuhren sind nicht in der Lage bei überschrittener Parkzeit die Parkeinsätze aktiv zu kontrollieren d. h. sie sind von den Fremdkräften abhängig und sie sind nicht flexibel für Parkeinsätze bei Preisänderungen u. Zeitänderungen und es ist nicht möglich mit diesen Parkuhren flexible Parkplätze zu erzeugen.

Bei bekannten Patentanmeldungen (DE 10122239, DE 101 22 239 C1 DE 10221281 A1, DE 102 21 281 A1, DE 10138787 A1 DE 101 38 787 A1 DE 10108888, DE 101 08 888 A1, DE 10065627 A1, DE 100 65 627 A1, DE 10106629 A1, DE 101 06 629 A1, DE 10133551A1, DE 101 33 551 A1, usw.)
ist es nicht möglich, bei den verschiedenen Einsätzen den Ort (Parkplatz) zu erfassen und sie können nicht Parkarten automatisch unterscheiden und damit die verbundene Preisunterschiede vom Ort zum Ort automatisch zu erkennen und vor allem bieten diese bei unübersichtlichen Parkplätzen keine Sicherheit, d. h. keinen Schutz vor Fremdeinwirkung und bei einer Parkuhrpanne. Sie sind zuletzt nicht in der Lage bei überschrittener Parkzeit den Parkenden automatisch darauf hinzuweisen (andere haben auch Recht zu parken, Ermahnungszettel).

### Aufgabe:

Aufgabe dieser Erfindung ist es, die bestehenden Parksysteme durch ein neues Parksystem (UPS) völlig zu ersetzen und alte" Sperrautomaten zum Minimum reduzieren oder durch neuartige Sperrautomaten zu ersetzen.

Mit der Einführung des neuen Parksystems soll eine flexible Parkzeit überall ermöglicht werden und es entsteht die Möglichkeit ortflexible Parkplätze anzulegen.

Das universelle Parksystem (UPS) sorgt dafür, dass Parkplätze mit begrenzter Parkdauer von parkenden Kraftfahrzeugen in gleichem Maß benutzt werden.

Darüber hinaus bietet das neue Parksystem (UPS) besonders in unübersichtlichen Parkplätzen ein sicheres Parken.

Zentrale Aufgabestellung ist die Darstellung der universellen Mobilparkuhr (UMPU), die in Kraftfahrzeugen bei jeglichen Parkarten zum Einsatz kommt.

Die Kosten von Parkplatzbetreibern sollen reduziert und die Einnahmen erhöht werden.

### Lösung der Aufgabe:

Die Aufgabe wird erfindungsgemäß dadurch gelöst, dass die UMPU sowohl in neuen Kraftfahrzeugen als auch in bestehenden Kraftfahrzeugen zum Einsatz kommt. Eine Flexibilität der UMPU besteht darin, dass der Einbau der UMPU (nicht automatische UMPU) keine Veränderung im Kraftfahrzeug verursacht d. h. unabhängig vom KFZ ist. Daraus ergibt sich, dass die UMPU in jedem beliebigen KFZ benutzt werden kann. Um die UMPU (weltweit) funktionsfähig zu machen, wird in diesem Zusammenhang ein Satellit (S) und eine Datenzentrale (DZ) erforderlich. Von der DZ wird mittels eines Satelliten (S) die Parkkoordinate und die Parkzeit für den Einsatz der UMPU festgelegt. Voraussetzung dafür ist, dass die UMPU vom Benutzer bei der DZ (Anbieter) angemeldet wird. In den DZ werden die Daten des Kraftfahrzeughalters und Identifikation der UMPU registriert. Nach der Datenarchivierung steht jeder UMPU eine Codierung zur Verfügung. Die Codierung besteht aus einem Code- und einer Pinnummer.

Die Codierung kann mit anderen Daten in einer Chipkarte gespeichert werden, die von der DZ (Anbieter) ausgestellt wird. Diese Chipkarte wird in die UMPU eingesetzt. Ist die UMPU von der DZ (Anbieter) zum Einsatz frei gegeben, wird das Kontrollsystem (hier Kontrollleuchte) an der UMPU aktiviert. Durch die Kontrollleuchte ist zu erkennen, dass die UMPU mit der DZ in Verbindung steht und sie bereit zum Start ist.

Die Codierung muss bei jedem Start an der UMPU durch vorhandene interne oder durch externe Kommunikationsmittel auf die UMPU übertragen werden, um den Einsatz der UMPU zu ermöglichen. Nach dieser Aktion wird der Datenzentrale mittels eines Satelliten der Einsatz der UMPU übermittelt.

Die empfangenen Startdaten (Codierung/Einsatzortkoordinate) werden in der DZ mit den vorhandenen Vergleichdaten (Codierung/Parkkoordinate) überprüft. Danach wird die Anfangszeit (erste Zeit) dort für den Einsatz registriert.

Die bearbeiteten Startdaten werden zur UMPU als Signal zurückgesendet und der Parkeinsatz kann dem Beobachter im Display der UMPU angezeigt werden und die Endzeit (zweite Zeit) wird in der DZ entweder nach dem Verlassen des Parkplatzes oder nach dem Ausschalten der UMPU registriert. Nach dem Parkabschluss werden in der DZ die Parkeinsatzdaten mit den Parkgebühren gespeichert, welche nachher automatisch vom Konto des Fahrzeugshalters abgebucht werden.

Es ist möglich vor dem Parken mit der Funktion "Suchstart" nach freien Parkplätzen zu suchen, die im Display angezeigt werden.

Dieses System ist in der Lage die Preisunterschiede für unterschiedlichen Parkeinsätze zu erfassen und die Parkgebühren auf dem Konto des jeweiligen Parkplatzbetreibers zu überweisen.

Dieses System kann bei der Anwendung die Parkarten von einander unterscheiden. Damit kann der Einsatz der UMPU auf öffentlichen Parkplätzen verwirklicht werden. Die UMPU kann auch für die Parkplätze mit einer neuartigen Sperrautomate angewendet werden. Die Codierung kann beim anhaltenden Kraftfahrzeug für jede Einfahrt entweder über den neuen artigen Sperrautomat mittels festen Netzes oder über die UMPU mittels des Satelliten zur DZ weitergeleitet werden.

Die Aktion wird von der DZ bestätigt und anschließend schaltet die DZ das neue artige Sperrautomat frei. Nach der Durchfahrt des Kraftfahrzeuges wird in der DZ die Anfangszeit (erste Zeit) mit den Parkdaten registriert. Für die Ausfahrt muss der Fahrer so vorgehen wie oben Beschrieben bei der Einfahrt.

Bei einer anderen Ausführung der UMPU ist es möglich, den Start und den Einsatz der UMPU automatisch zu steuern. Für die automatische Steuerung der UMPU kann ein Steuerungsgerät zwischen dem Kraftfahrzeug und der UMPU vermitteln.

Die erste Aufgabe des Steuerungsgeräts ist der UMPU den Fahrzustand des Fahrzeuges zu übermitteln. Nach dem geeigneten Fahrzustand zum Parken wird die UMPU vom Steuerungsgerät aktiviert. Der Aktivierungsort der UMPU wird zur DZ mittels eines Satelliten gesendet. Die empfangenen Startdaten (Codierung/ Einsatzkoordinate) müssen in der DZ mittels Vergleichdaten (Parkkoordinate/ Codierung, usw.) bestätigt werden, um den Einsatz der UMPU als zweite Voraussetzung zu erfüllen.
(Die Vergleichdaten könnten statt in der DZ auch im Satellit registriert werden, um den Einsatzprozess der UMPU zu verkürzen).

Es ist zu erkennen, dass für den Einsatz der automatischen UMPU zwei Voraussetzungen, geeigneter Fahrzustand zum Parken u. geeignete Startdaten (Codierung/Einsatzkoordinate) erfüllt sein müssen.

Die erste Voraussetzung wird mindestens durch zwei Bedingungen, Motor- und Räderstillstand definiert. d. h. Räder und Motor kommen zum Stillstand.

Die Zweite Voraussetzung wird durch registrierte Vergleichdaten (Codierung/Parkkoordinate) in der DZ erfüllt. Beide Voraussetzungen zum Parken müssen sowohl vom Steuerungsgerät als auch von der DZ bestätigt werden.

Dann kann die UMPU für die öffentlichen Parkplätze eingesetzt werden und die notwendige Information wird im Display der UMPU zur Kontrolle angezeigt.

Der Einsatz der automatischen UMPU unterscheidet sich nicht von der UMPU für die Parkplätze mit den neuartigen Sperrautomaten. Bei nicht überschaubaren Parkplätzen (mit der neuartigen Sperrautomaten) kann das Kraftfahrzeug mit zusätzlichem Parksicherheitssystem (PSS) ausgerüstet sein, welches in das Steuerungsgerät integriert werden kann. Es erfolgt ein Abgleich zwischen Parksicherheitssystem (PSS) und am Fahrzeug hinterlegtem Code.

Die Zweite Aufgabe des Steuerungsgeräts ist es, den Einsatz der automatischen UMPU auf nicht überschaubaren Parkplätzen bei den neuartigen Sperrautomaten durch das Parksicherheitssystem (PSS) zu gewährleisten. Auf diesen Parkplätzen muss die UMPU nur im Umfeld des zugehörigen Kraftfahrzeugs einsatzfähig sein.

Das Kraftfahrzeug und die zugehörige UMPU sind durch eine Codierung miteinander verbunden. Die oben genannte Codierung wird beim Einsatz der UMPU vor dem neuartigen Sperrautomat aktiviert und beim Verlassen des Parkplatzes überprüft.

Die Verbindung und Unterbrechung der UMPU mit der DZ (Anbieter) wird vom Kontrollsystem (hier Kontrollleuchten) angezeigt, die an der UMPU eingebaut sind. Mit den Kontrollleuchten sind die Einsätze der UMPU leicht zu kontrollieren.

Beim Einsatz beider UMPU kann es im Sonderfall vorkommen, dass im Einsatzort keine Verbindung zwischen der DZ und der UMPU zustande kommt. An der UMPU wird die Kontrollleuchte (hier blaue Leuchte) aktiviert und die UMPU schaltet sich automatisch auf manuellen Parkeinsatz um.

Die Anfangszeit wird durch die digitale Uhr in der UMPU eingetragen, und die maximale Parkzeit wird von der UMPU festgelegt und die Endzeit wird beim Ausschalten der UMPU registriert.

Die Abbuchung der Parkgebühren wird während dem Einsatz der UMPU dadurch gelöst, dass die UMPU entweder vorher aufgeladen oder für den Einsatz der UMPU eine Parkkarte besorgt werden muss. Nach dem Parkenden können in der UMPU die Parkeinsätze gespeichert werden, die zur DZ weitergeleitet werden. Ist der Einsatz der UMPU wegen technischen Defekts nicht möglich d.h. UMPU ist reparaturbedürftig, wird für diesen Notfall eine Parkuhrpanne (rote Kontrollleuchte) automatisch eingeschaltet. Generell können beide UMPU in folgenden Parkplätzen zum Einsatz kommen:
1. Parkplätze ohne Sperranlage (öffentliche Parkplätze):
   Parkplätze mit begrenzter Parkdauer (Gebühren, begrenzt gebührenfrei mit der Parkscheibe).
   Parkplätze mit beliebiger Parkdauer (Gebühren, mit dem Parkausweis, ohne Gebühren).
2. Parkplätze mit neuartigen Sperrautomaten:
   - Nicht überschaubare Parkplätze (spezielle Parkplätze) mit de Parksicherheitssystem.
   - überschaubare, und nicht überschaubare Parkplätze (begrenzt gebührenfrei).
3. Flexible Parkplätze
   - Parkplätze mit Parkausweis.
   - Dauernde Ab- u. Aufladestelle als Parkstelle.
4. Parkplätze mit Sondergenehmigung
5. Notparken (Sonderparken)

Weitere Einzelheiten, Merkmale und Vorteile der Erfindung lassen sich dem nachfolgen den Teil der Beschreibung entnehmen. In diesem Teil wird ein Ausführungsbeispiel der erfindungsgemäßen UMPU anhand einiger Zeichnungen näher erläutet.

**Fig.1** zeigt in einer stark vereinfachten Darstellung das universelle Parksystem (UPS) für die Anwendung der UMPU 2 auf allen Parkplätzen.

Vor dem Start muss die UMPU 2 vom Kraftfahrzeughalter bei der DZ 3 angemeldet werden. Bei der Anmeldung werden Personaldaten und Identifikation 5 der UMPU 2 in der DZ 3 gespeichert und die DZ 3 (Anbieter) stellt eine Chipkarte 6, Codierung 7 (Code-, Pinnummer) und ein Kommunikationsmittel 8 (hier eine Codierkarte) zur Verfügung. Anschließend wird die UMPU 2 von der DZ 3 zum Einsatz freigegeben.

Die UMPU 2 wird an einer geeigneten Stelle im Kraftfahrzeug 10 eingebaut und durch den Einbau der Chipkarte 6 wird die UMPU 2 einsatzbereit.

Das Kraftfahrzeug 10 kann vor dem Parken mit der Funktion "Suchstart" 28 nach freien Parkplätzen suchen lassen, welche im Display 15 angezeigt werden.

Das Kraftfahrzeug 10 ist zum Parken angehalten worden und die Verbindung zwischen der UMPU 2 und der DZ 3 wird durch die ständige Kontrollleuchte 25 (hier grün) angezeigt. Der Parkende kann die UMPU 2 mit der Verwendung des externen Kommunikationsmittels 8 (hier Codierkarte) starten.

Durch diese Aktion wird von der UMPU 2 ein Signal über die Antenne 9 (Sender) ausgelöst. Dieses Signal kann vom Satellit (S) 4 empfangen werden und wird von dort zur DZ 3 gesendet. Empfangene Daten beinhalten die Startdaten 11 (die Codierung 7, Einsatzörtkoördinate). Stimmen die Startdaten 11 (Codierung 7, Einsatzortkoordinate) von der UMPU 2 in der DZ 3 mit den vorhandenen Vergleichdaten 12 (Codierung 7 u. Parkkoordinate) überein, werden die Vergleichdaten 12 aktiviert, die in der DZ 3 als Parkstelle, (Ortsname/Str. oder Postleitzahl/Zone + Parkart, Parkinfo.) archiviert sind. Nach der Aktivierung der Vergleichdaten 12 wird in der DZ 3 ein Signal ausgelöst, für welches einerseits die Anfangszeit 13 (erste Zeit) und die maximale Parkzeit 14 registriert wird. Andererseits wird durch dieses Signal mittels des Satelliten (S) 4 die Verbindung zwischen der DZ 3 und der UMPU 2 hergestellt.

Im Display 15 der UMPU 2 kann die nötige Info: Ortsname (Postleitzahl), Zone/Straßenname, Parkart, maximale Parkzeit 14 (1-te u. 2-te Parkzeit), Parkinfo. angezeigt werden. Falls die Parkkoordinate in der DZ 3 nicht existiert oder die Codierung 7 falsch ist, wird die Aktion unterbrochen.

Nach dem Ende des Parkens kann die UMPU 2 vom Kraftfahrzeughalter ausgeschaltet werden. Es wird ein Signal ausgelöst, welches in der DZ 3 als Endzeit 16 (zweite Zeit) registriert wird.

Der Fahrer kann sich von der UMPU vor der Endzeit 16 (Parkende) informieren lassen. d. h hier wird maximale Parkzeit 14 von der DZ 3 mit der internen Uhrzeit von der UMPU 2 verglichen, welche den Fahrer vor dem Ablauf der maximalen 14 Parkzeit benachrichtig.

Danach wird eine automatische Rechnung 17 für die Parkgebühren ausgestellt, welche automatisch (automatische Abbuchung 18) abgebucht werden.

Ist beim Parken die maximale Parkzeit 14 überschritten, wird der Parkende durch ein Alarmsignal 19 benachrichtigt und es wird von der DZ 3 ein automatisches Signal gesendet, das von der UMPU 2 empfangen und in der DZ 3 als Ermahnungsrechnung registriert und abgebucht wird.

Tritt beim Parken eine Notpark auf, wird vom Fahrer die Warnblinker (Warnleuchten) eingeschaltet, welche die Notpark 29 (NP) in der UMPU aktiviert und dieses Signal wird weiter zur DZ 3 gesendet.

Beim Einsatz der UMPU 2 an neuartigen Sperrautomaten 21 bestehen zwei Verbindungsmöglichkeiten mit der DZ 3 (Anbieter):
- **mittels Satelliten**
- **mittels festem Netz**

Befindet sich ein Kraftfahrzeug 10 an der Einfahrt vor einem neuartigen Sperrautomaten 21, wird die Verbindung zur DZ 3 entweder durch Einschaltender UMPU 2 über dem Satellit 4 oder durch einen externen Kommunikationsmittel 8 oder durch einen externen Kommunikationsmittel (Codierkarte/Codiergerät) über dem neuartige Sperrautomat 21 feste Netz) hergestellt.

Für den Fall, dass die UMPU 2 beim Einsatz mit dem Satellit 4 und der DZ 3 keine Verbindung hat, wird dies durch das Kontrollsystem 25 (hier blau Kontrollleuchte) an der UMPU 2 angezeigt. Die UMPU 2 schaltet auf manuellen Einsatz um.

Der Kraftfahrzeughalter wählt im Display 15 die Parkarten aus und es wird im Display 15 die Anfangszeit 13 und die maximale Parkzeit 14 angezeigt

Die zweite Zeit 16 (Endzeit) wird nach dem Ausschalten der UMPU 2 registriert. Zur Abgeltung der Parkgebühren muss entweder die UMPU 2 aufgeladen oder die Parkaufladekarte 24 eingesetzt werden. Der Vorgang wird in der UMPU 2 gespeichert. Ist Einsatz der UMPU 2 nicht mehr möglich (UMPU 2 Defekt), wird automatisch durch Kontrollsystem 25 (hier die rote Kontrollleuchte) an der UMPU aktiviert.

In **Fig 2** wird ein Ausführungsbeispiel von der UMPU 2 dargestellt, bei welchem die UMPU 2 für das Parken mit Parkausweisnummer 22 zum Einsatz kommt.

Der Kraftfahrzeughalter muss bei der DZ 3 einen Parkausweispass beantragen welcher z. B. Personaldaten, Adresse, Autokennzeichen, Parkausweisnummer 22 und ParkKoordinate mit Parkplatznummer beinhaltet. Die Parkausweisnummer 22 wird zur Codierung 7 und zu einer bestimmten Parkkoordinate (Parkplatz) in der DZ 3 zugeordnet. Ist die UMPU 2 von der DZ 3 (Anbieter) für einen bestimmten Parkplatz mit Parkausweisnummer 22 frei geschaltet, wird die Parkausweisnummer 22 im Display 15 beim Einsatz angezeigt.

Befindet sich der Parkende auf dem Parkplatz mit Parkausweisnummer 22, wird vom Parkenden die UMPU 2 eingeschaltet. Mittels des Satelliten (S) 4 werden die Startdaten 11 als Signal zur DZ 3 gesendet und dort werden sie mittels Vergleichdaten 12 (Codierung 7/ Parkkoordinate/Parkausweisnummer 22) bestätigt, die zur UMPU 2 weitergesendet werden.

Im Fall des berechtigten Parkens blinkt die "grüne Leuchte" 25.

Im Fall des unberechtigten Parkens brennt die "rote Leuchte" 25

Die UMPU 2 wird bei den Parkeinätzen während Abstellung des Fahrzeuges durch eigene Energieversorger 23 unterstützt.

**Fig. 3** zeigt in einer stark vereinfachten Darstellung das universelle Parksystems (UPS) für die Anwendung der automatischen UMPU 2 auf allen Parkplätzen.

Die UMPU 2 Kann durch den optionalen Einsatz des Steuerungsgerätes 26 erweitert werden. Die beschriebenen manuellen Vorgänge (Ein- u. Ausschalten, Eingabe) werden dadurch weitgehend automatisiert.

Nach dem Start der automatischen UMPU 2verläuft der weitere Vorgang wie bei der UMPU 2 (unter **Fig.1**) bereits beschrieben.

Beim Einsatz der automatischen UMPU 2 findet nur die Überprüfung der Startdaten 11 mittels der Vergleichdaten 12 im Satellit 4 (S) statt, um Zeitprozess für die Kommunikation zwischen der DZ 3 und der UMPU zu verkürzen.

Das Sicherheitssystem 27 wird Entweder mit dem Zündschlüssel des Fahrzeuges oder mit dem Fernsteuer des Verschließsystem vercodet.

Befindet sich Kraftfahrzeug 10 vor der Einfahrt von nicht überschaubaren Parkplätzen, wird das neuartige Parkautomat 21 das empfangene Signal von PSS 27 weiter zur DZ 3 geleitet. Nach der Überprüfung und Registrieren der Daten wird das neuartige Sperrautomat 21 geöffnet. Bei der Ausfahrt wird gleiches Vorgehen wie bei der Einfahrt.

**Fig. 1**: Vereinfachte Darstellung der Einheit des universellen Parksystems 1 (UPS) für UMPU 2

**Fig. 2**: Darstellung einer universellen Mobilparkuhr UMPU 2 in der Anwendung.

**Fig. 3**: Vereinfachte Darstellung der Einheit des universellen Parksystems 1 (UPS) für automatische UMPU 2

### 5. Bezugszeichenliste:

1 Universelle Parksystem (UPS)
2 Universelle Mobilparkuhr (UMPU/MPU)
3 Datenzentrale (DZ)
4 Satellit (S)
5 Identifikation der UMPU (Anmeldung der UMPU)
6 Chipkarte
7 Codierung (Code-, Pinnummer)
8 Kommunikationsmittel (Codierkarte/Codiergerät)
9 Antenne (Sendeeinheiten, Empfangeinheiten)
10 Kraftfahrzeug (KFZ)
11 Startdaten (Codierung 7, Einsatzortkoordinate)
12 Vergleichdaten (Codierung 7 /Parkortkoordinate)
13 Anfangszeit (Erste Zeit)
14 Maximale Parkzeit
15 Display
16 Endzeit (zweite Zeit)
17 Automatische Rechnung (Parkgebühr)
18 Automatische Abbuchung (Parkgebühr)
19 Alarmsignal
20 Ermahnungsrechnung/überschrittene Parkzeit
21 Neuartige Sperrautomat
22 Parkausweisnummer
23 Energieversorger (Solarzelle, Akku, Batterie, usw.)
24 Parkaufladekarte
25 Kontrollsystem (hier Kontrollleuchten)
26 Steuerungsgerät
27 Parksicherheitssystem (PSS)
28 Suchstart (S1)
29 Notpark (NP)

## Patentansprüche

1. Universelle Mobilparkuhr 2 zum Einbau in Fahrzeugen, **dadurch gekennzeichnet, dass** im Regelfall eine automatische Kommunikation zwischen UMPU 2 und Datenzentrale 3 (DZ) mittels Satteliten 4 (S) stattfindet.

2. Universelle Mobilparkuhr 2 (UMPU) nach Anspruch 1, **dadurch gekennzeichnet, dass**
- das System selbstständig" Suchstart" 28 vor dem Parken startet, nach welcher die freie Parkplätze in Display 15 angezeigt werden.
- das System selbstständig die spezifischen Daten des Parkortes erfasst.
- das System selbstständig den Fahrer vor der Endzeit 16 (Parkende) informiert.
- das System selbstständig Parkbeginn 13, Parkende 16 und überschrittene Parkzeit 20 erfasst.
- das System selbstständig eine Notpark 29 (Keinen Unfall) startet, welche nach dem Checkmangel im Fahrzeug oder Einschalten der Warnleuchten stattfindet.
- Seitens der DZ 3 eine automatische Rechnung 17 u. ggf. Abbuchung 8 der Park kosten erfolgt.

3. Universelle Mobilparkuhr 2 (UMPU) nach Anspruch 1, **dadurch gekennzeichnet, dass**
- das System die Verbindungen zur Datenzentrale 3 (DZ) an der UMPU 2 anzeigt.
- das System die Störungen der Verbindung zur Datenzentrale 3 (DZ) an der UMPU 2 anzeigt (Kontrollsystem 25).

4. Universelle Mobilparkuhr 2 (UMPU) nach Anspruch 3, **dadurch gekennzeichnet, dass**
- das System bei Störungen der Verbindung zur Datenzentrale 3 (DZ) in einem manuellen Modus betrieben wird.

5. Universelle Mobilparkuhr 2 (UMPU) nach Anspruch 1, **dadurch gekennzeichnet, dass**
- in der Datenzentrale 3 (DZ) die Startdaten 11 mit Vergleichdaten 12 überprüft werden.

6. Universelle Mobilparkuhr 2 (UMPU) nach Anspruch 1, **dadurch gekennzeichnet, dass**
- die UMPU 2 durch Anmeldung in der Datenzentrale 3 (DZ) registriert wird.
die UMPU 2 nach Erteilung der Codierung 7 durch die Datenzentrale 3 frei geschaltet wird.
- die UMPU 2 durch Übertragung der Codierung 7 mittels eines Kommunikationsmittels 8 in Betrieb genommen wird.
- die UMPU 2 in ein weiteren Ausführungsart automatisch in Betrieb genommen wird (automatische UPMU 2). die Codierung 7 an berechtigte Personen übertragen werden kann.
- die Codierung 7 aus einer Code-Nr. und einer Pin-Nr. bestehen kann.
- die Codierung 7 auf einer Chipkarte 6 hinterlegt ist.

7. Universelle Mobilparkuhr 2 nach Anspruch 1 und 5, **dadurch gekennzeichnet, dass**
- eine Bedieneinheit mit Display 15 aufweist.
alle relevanten Daten zum Parkort auf einem Display 15 angezeigt werden.
- Parkoptionen abgefragt werden können.

8. Universelle Mobilparkuhr 2 (UMPU) nach Anspruch 1, **dadurch gekennzeichnet, dass**
- eine Kommunikation zwischen UMPU 2 und DZ 3 bei neuartigen Sperrautomaten auch über feste Datenleitung erfolgen kann.

9. Universelle Mobilparkuhr 2 (UMPU) nach Anspruch 1, **dadurch gekennzeichnet, dass**
- ein zusätzliches Parksicherheitssystem 27 (PSS) an der UMPU 2 integriert werden kann.

10. Universelle Mobilparkuhr 2 (UMPU) in optionale Ausführung nach Anspruch 6,
**dadurch gekennzeichnet, dass**
- das Kraftfahrzeug 10 nur in Verbindung mit der zugehörigen UMPU 2 betrieben werden kann (UMPU 2 mit Kraftfahrzeug 10 vercodet).
